# EUROPÄISCHE PATENTANMELDUNG

(11) **EP 0 150 500 A2**
(43) Veröffentlichungstag der Anmeldung: **07.08.1985**
(21) Anmeldenummer: 84116321.5
(22) Anmeldetag: 27.12.1984
(51) Int. Cl.: E04B 1/86

(54) **Schallschluckende Röhrenspanplatte**

(30) Priorität: 17.01.1984 DE 3401312
(71) Anmelder: Karl Danzer KG, D-7640 Kehl/Rhein (DE)
(72) Erfinder: Marz, Karl, D-7640 Kehl/Rhein (DE)
(74) Vertreter: Patentanwälte Ruff, Beier, Schöndorf und Mütschele

(57) **Zusammenfassung**

Diese Röhrenspanplatte (1) weist an ihrer Vorderseite parallel zu ihren Röhren (5, 6, 7) verlaufende und bis in diese reichende Schlitze (10) auf. Ihre Röhren (5, 6, 7) sind über querverlaufende Verbindungskanäle miteinander verbunden, wobei diese Verbindungskanäle durch vorzugsweise schlitzförmig ausgebildete Ausnehmungen (11) gebildet werden, die von der Plattenrückseite ausgehen und durch eine Furnierlage (9) abgedeckt sind.

## Beschreibung

Die Erfindung betrifft eine schallschluckende Röhrenspanplatte, die an ihrer Vorderseite, also raumseitig, parallel zu ihren Röhren verlaufende und bis in diese Röhren reichende Schlitze aufweist und bei der die Röhren durch querverlaufende Verbindungskanäle miteinander verbunden sind.

Aus der deutschen Patentschrift 27 44 382 ist eine derartige, zur Verwendung als Wand- oder Deckenverkleidung bestimmte Röhrenspanplatte bekannt, bei der die die Röhren untereinander verbindenden Verbindungskanäle Bohrungen sind, die etwa mittig zwischen der Plattenvorderseite und der Plattenrückseite verlaufen. Die Herstellung derartiger Platten ist wegen dieser nachträglich vorzunehmenden Bohrungen relativ aufwendig. Zudem hat sich gezeigt, daß die Variation der Dämmwirkung derartiger Platten begrenzt ist.

Der Erfindung liegt die Aufgabe zugrunde, die Herstellung einer schallschluckenden Röhrenspanplatte der eingangs beschriebenen Art zu vereinfachen und deren Variationsmöglichkeiten hinsichtlich der Dämpfung unterschiedlicher Frequenzen zu vergrößern.

Diese Aufgabe wird erfindungsgemäß dadurch gelöst, daß die einzelnen Röhren durch von der Rückseite der Platte ausgehende Ausnehmungen miteinander verbunden sind, die vorzugsweise durch eine Furnierlage abgedeckt sind. Diese Ausnehmungen, die vorzugsweise als Querschlitze ausgebildet sind, aber auch als schräg oder kurvenförmig verlaufende Schlitze, darüber hinaus aber auch Ausnehmungen sein können, die in Draufsicht beliebig, beispielsweise kreis- oder elliptenförmig ausgebildet sein können, bieten gegenüber querverlaufenden Bohrungen den Vorteil, daß sie einfacher, billiger und variabler herstellbar sind, wodurch die Schallabsorption in einfacher Weise dem gewünschten Frequenzbereich angepaßt werden kann, insbesondere den mittleren Frequenzen.

Vorgenannte Ausnehmungen können unterschiedliche Tiefen aufweisen, sie sind jedoch vorzugsweise so tief, daß sie bis etwa in die Mitte der benachbarten Röhren reichen. Sind die Ausnehmungen schlitzförmig ausgebildet, so vorzugsweise in einer Breite, die etwa einem Drittel der Röhrendurchmesser entspricht. Der Abstand der einzelnen Schlitze untereinander in Plattenlängsrichtung beträgt dabei vorzugsweise etwa 100 mm.

Die die einzelnen Röhren miteinander verbindenden Ausnehmungen weisen vorzugsweise einen im wesentlichen rechteckigen Querschnitt auf. Dies gilt unabhängig davon, wie sie in Draufsicht geformt sind.

Bei einer bevorzugten Ausführungsform der erfindungsgemäßen Röhrenspanplatte weist die furnierte Rückwand bis ins Röhreninnere reichende Längsschlitze auf, die für eine Kommunikation zwischen dem Röhreninneren und dem Zwischenraum zwischen der Röhrenspanplatte und einer mit dieser zu verschalenden Wand sorgen. Dieser Zwischenraum kann zur weiteren Schalldämmung, insbesondere der hohen Frequenzen, mit Mineralwolle ausgefüllt sein. Die rückseitigen Längsschlitze sind vorzugsweise in Längsrichtung unterbrochen, werden also vorzugsweise von einzelnen Längsschlitz-Abschnitten gebildet, mit dem Vorteil, daß vorgenannte Kommunikation möglich ist, ohne daß hierdurch eine Entstabilisierung der Röhrenspanplatte in Kauf zu nehmen wäre. Die einzelnen Längsschlitz-Abschnitte sind dabei vorzugsweise länger, als der lichte Abstand der Querschlitze voneinander, vorzugsweise aber kürzer als der doppelte Abstand dieser Querschlitze.

Bei einer bevorzugten Ausführungsform der erfindungsgemäßen Röhrenspanplatte ist an der Rückseite jede vierte Röhre längsgeschlitzt, d.h. mit einem Längsschlitz bzw. mehreren, miteinander fluchtenden Längsschlitz-Abschnitten versehen. Der Abstand der miteinander fluchtenden Längsschlitz-Abschnitte an der Plattenrückseite entspricht vorzugsweise der jeweiligen Länge der Längsschlitze, wobei die Unterbrechungen der einzelnen Längsschlitze durchgehend über die Breite der Röhrenspanplatte verlaufen können, es wäre jedoch auch möglich, die einzelnen Längsschlitz-Abschnitte so anzuordnen, daß jeweils rechts und links neben einem Längsschlitz-Abschnitt ein dem benachbarten Längsschlitz unterbrechender Bereich vorgesehen ist, das heißt, daß die parallelen Längsschlitz-Abschnitte versetzt zueinander angeordnet sind.

An der Vorderseite der erfindungsgemäßen Röhrenspanplatte können die mit den Röhren der Röhrenspanplatte kommunizierenden Längsschlitze in bekannter Weise durchgehend vorgesehen sein, vorzugsweise für jede zweite dieser Röhren ein Längsschlitz.

Bei einer bevorzugten Ausführungsform der erfindungsgemäßen Röhrenspanplatte ist in denjenigen Röhren, denen an der Rückseite ein Längsschlitz zugeordnet ist, auch an der Vorderseite ein Längsschlitz zugeordnet. Es ist vorteilhaft, an der Rückseite der Röhrenspanplatte nur halb so viele, mit jeweils einer Röhre kommunizierende Längsschlitze vorzusehen als an der Vorderseite. Ist für eine Röhre sowohl an der Vorderseite als auch an der Rückseite der Röhrenspanplatte ein Längsschlitz vorgesehen, so ist es möglich, diese beiden Schlitze zueinander fluchtend auszurichten. Röhrenspanplatten als solche sind in den DIN-Blättern 68 762 und 68 764 beschrieben.

Die erfindungsgemäße Röhrenspanplatte wird vorzugsweise so hergestellt, daß sie zunächst in an sich bekannter Weise als Röhrenspanplatte im Strangpreßverfahren hergestellt wird. In die Rückseite der Platte werden dann Ausnehmungen so tief eingeschnitten, daß die Röhren mindestens teilweise angeschnitten werden. Danach kann die Spanplatte an der Rückseite abgedeckt und vorzugsweise an der Vorderseite, furniert und an der Vorderseite entlang mindestens einiger Röhren bis in diese hinein aufgeschlitzt, wobei eine rückseitige Längsschlitzung vorzugsweise nur abschnittweise erfolgt.

Weitere Einzelheiten, Merkmale und Vorteile der Erfindung ergeben sich aus den Ansprüchen und der nachfolgenden Beschreibung bevorzugter Ausführungsformen im Zusammenhang mit der Zeichnung. In der Zeichnung zeigen jeweils schematisch und in geschnittener perspektivischer Darstellung:
Fig. 1 eine Ausführungsform der erfindungsgemäßen Röhrenspanplatte, montiert auf einem Lattenrost,
Fig. 2 die in Fig. 1 dargestellte Röhrenspanplatte um 180° gedreht, d.h. mit nach oben weisender Rückseite und
Fig. 3 eine andere Ausführungsform der erfindungsgemäßen Röhrenspanplatte mit nach oben weisender Rückseite.

Die in den Figuren 1 und 2 dargestellte Röhrenspanplatte 1 mit einer Stärke von 25 - 30 mm ist unter Zwischenlage eines aus vertikalen Latten 2 und horizontalen Latten 3 bestehenden Lattenrostes an einer Wand 4 montiert. Sie weist durchgehende, parallel zueinander verlaufende Röhren 5, 6, 7 auf, die einen Innendurchmesser von 12 - 15 mm haben, und ist beidseitig mit einem Furnier 8, 9 versehen.

Der Lattenrost kann auch nur aus rechtwinklig zu den Röhren 5, 6, 7 verlaufenden Latten bestehen - bei der dargestellten Ausführungsform also nur aus horizontalen Latten 3.

Die in Fig. 1 nach oben und in Fig. 2 nach unten weisende Vorder- bzw. Raumseite der Röhrenspanplatte 1 ist mit parallel zueinander und parallel zu den Röhren 5, 6, 7 verlaufenden Schlitzen 10 versehen, wobei jeder zweiten Röhre ein Schlitz zugeordnet ist. Diese Längsschlitze 10 durchbrechen das raumseitige Furnier 8 und sind so bemessen und angeordnet, daß sie bis in eine darunter verlaufende Röhre 6, 7 reichen, so daß bei der in den Fig. 1 und 2 dargestellten Röhrenspanplatte 1 jede zweite Röhre, nämlich die Röhren 6, 7, raumseitig offen ist.

Die in Fig. 1 nach unten und in Fig. 2 nach oben weisende Rückseite der Röhrenspanplatte 1 ist mit parallel zueinander und rechtwinklig zu den Röhren 5, 6, 7 verlaufenden, vom rückwärtigen Furnier 9 abgedeckten schlitzförmig.ausgebildeten Ausnehmung 11 versehen, die sich über die gesamte Breite der Platte erstrecken. Diese Querschlitze 11 sind so bemessen, daß sie nach außen durch das Furnier 9 abgedeckte Verbindungskanäle zwischen den parallel zueinander verlaufenden Röhren 5, 6, 7 bilden.

Die in Fig. 3 dargestellte Röhrenspanplatte 1 entspricht in ihrem Aufbau grundsätzlich der in den Fig. 1 und 2 dargestellten Röhrenspanplatte 1. Bei ihr ist jedoch jede zweite ihrer raumseitig über einen Schlitz 10 offenen Röhren, nämlich die Röhren 7, auch an der Rückseite offen und zwar über Schlitze 12, die durch das rückwärtige Furnier 9 hindurchgehen und bis in die darunter verlaufenden Röhren 7 reichen. Jeder dieser Röhren 7 sind dabei mehrere solcher Schlitze 12 zugeordnet, die gegeneinander axial und zu dem zugeordneten raumseitigen Längsschlitz 10 fluchtend ausgerichtet sind. Grundsätzlich wäre es jedoch auch möglich, die Querausnehmungen 11 teilweise unabgedeckt zu lassen.

Die dargestellten Röhrenspanplatten 1 können mit Vorteil als schallschluckende Wand- oder Deckenverkleidungen eingesetzt werden, vorzugsweise unter Zwischenschaltung eines Lattenrostes, wobei der Zwischenraum zwischen der Plattenrückseite und der Wand bzw. der Decke vorzugsweise mit Mineralwolle o.dgl. Isoliermaterial ausgefüllt wird.

Wird die erfindungsgemäße Röhrenspanplatte nicht direkt, sondern unter Zwischenlage eines vorzugsweise hauptsächlich aus Querlatten bestehenden Lattenrostes an einer Wand montiert, so bringt dies den zusätzlichen Vorteil, daß etwaige Wandunebenheiten ausgeglichen werden können. Durch die die Plattenröhren miteinander verbindenden und nach ihrer Herstellung durch die Furnierlage 9 abgedeckten Ausnehmungen 11 wird die Schallabsorption ohne besonderen Mehraufwand wesentlich verbessert. Von Bedeutung ist hierbei, daß die Ausnehmungen 11, wie eingangs bereits erwähnt, beliebig gestaltet und bemessen sein können, da sie nicht von einer der Schmalseiten der Spanplatte 1 her, sondern von hinten, vor ihrer Abdeckung durch die Furnierlage 9 ausgearbeitet werden können. Es ist deshalb auch möglich, den Durchgangsquerschnitt dieser Ausnehmungen beliebig zu verändern, was sich günstig auf die Absorption von Schallwellen auswirken kann.

Durch das Zusammenwirken der auf der Plattenvorderseite vorgesehenen Schlitze 10 und der damit kommunizierenden Röhren werden hohe Schallfrequenzen absorbiert, durch das Zusammenwirken der querverlaufenden Ausnehmungen 11 und der damit kommunizierenden Röhren, mittlere Frequenzen und durch die Mineralwolle, die im Zwischenraum zwischen der Rückwand der Spanplatte und der Wand unterbringbar ist, untere Schallfrequenzen.

Zur Herstellung einer erfindungsgemäßen Spanplatte eignen sich Röhrenspanplatten verschiedenartiger Größen, insbesonder solche Röhrenspanplatten nach DIN 68 762 bzw. 68 764, mit den Abmessungen 2600 x 604 mm und einem Flächengewicht von ca. 11,5 kg/m². Der Mittenabstand ihrer Röhren beträgt vorzugsweise etwa 19 mm, der Durchmesser ihrer Röhren 12 mm und die Breite der mit den Röhren kommunizierenden Schlitze vorzugsweise etwa 4 mm. Die Plattendicke beträgt einschließlich der beidseitigen Furnierung vorzugsweise 25 mm. Zur Verlattung der Platten eignen sich vorzugsweise Latten von 24 mm Stärke. Die Platten können mit Nägeln, Klammern o.dgl. Befestigungselementen befestigt werden, wobei die Befestigungselemente vorzugsweise durch die raumseitig offenen Schlitze 10 hindurchgeführt werden.

Die aus der Beschreibung und Zeichnung sowie den Ansprüchen hervorgehenden einzelnen Merkmale können jeweils für sich allein oder zu mehreren z.B. in Form von Unterkombinationen vorteilhafte und für sich schutzfähige Ausführungen darstellen, für die hier Schutz beansprucht wird.

## Patentansprüche

1. Schallschluckende Röhrenspanplatte, die an ihrer Vorderseite parallel zu den Röhren verlaufende und bis in diese reichende Schlitze aufweist und bei der die Röhren durch querverlaufende Verbindungskanäle miteinander verbunden sind, dadurch gekennzeichnet, daß die Röhren (5, 6,7) durch von der Rückseite der Platte (1) ausgehende Ausnehmungen (11) miteinander verbunden sind, die abgedeckt sind.

2. Röhrenspanplatte nach Anspruch 1, dadurch gekennzeichnet, daß die Ausnehmungen (11) einen rechteckigen Querschnitt aufweisen und/oder durch eine Furnierlage (9) abgedeckt sind.

3. Röhrenspanplatte nach Anspruch 1 oder 2, dadurch.gekennzeichnet, daß die die Röhren (5,6,7) untereinander verbindenden Ausnehmungen als Querschlitze (11) ausgebildet sind, die eine Tiefe besitzen, die vorzugsweise bis in die Mitte der Röhren (5,6,7) reicht, wobei insbesondere die Breite der Schlitze etwa einem Drittel des Röhrendurchmessers entspricht und der Abstand der Querschlitze (11) in Plattenlängsrichtung, vorzugsweise etwa 100 mm beträgt.

4. Röhrenspanplatte nach einem der vorhergehenden Ansprüche, dadurch gekennzeichnet, daß die Rückwand (9) bis in das Röhreninnere reichende, vorzugsweise in Längsrichtung unterbrochene Längsschlitze (12) aufweist, wobei insbesondere die Längsschlitz-Abschnitte (12) länger sind als der lichte Abstand der Querschlitze (11) voneinander, vorzugsweise aber kürzer sind als der doppelte Abstand der Querschlitze (11), wobei die Röhrenspanplatte vorzugsweise für jede vierte Röhre (7) an der Rückseite längsgeschlitzt ist.

5. Röhrenspanplatte nach Anspruch 4, dadurch gekennzeichnet, daß die rückseitigen Unterbrechungen der Längsschlitze in der Länge den Längsschlitz-Abschnitten (12) entsprechen und vorzugsweise über die Breite der Spanplatte (1) durchgehend verlaufen.

6. Röhrenspanplatte nach einem der Ansprüche 4 oder 5, dadurch gekennzeichnet, daß diejenigen Röhren (7), die an der Rückseite längsgeschlitzt sind, auch an der Vorderseite geschlitzt sind.

7. Röhrenspanplatte nach einem der Ansprüche 1 bis 6, dadurch gekennzeichnet, daß an der Rückseite nur halb so viele Röhren (7) wie an der Vorderseite geschlitzt sind.

8. Röhrenspanplatte nach einem der Ansprüche 1 bis 7, dadurch gekennzeichnet, daß die rückwärtigen Längsschlitze (12) mit den vorderen Längsschlitzen (10) fluchten.

9. Verfahren zur Herstellung einer Röhrenspanplatte nach einem der vorhergehenden Ansprüche, dadurch gekennzeichnet, daß die Spanplatte zunächst in ansich bekannter Weise als Röhrenspanplatte im Strangpreßverfahren hergestellt wird, dann in die Rückseite der Platte Ausnehmungen so tief eingeschnitten werden, daß die Röhren mindestens teilweise angeschnitten werden und daß danach die Spanplatte an ihrer Rückseite, vorzugsweise auch an ihrer Vorderseite, furniert und an der Vorderseite entlang mindestens einiger Röhren bis in diese hinein aufgeschlitzt wird.

10. Verfahren nach Anspruch 9, dadurch gekennzeichnet, daß auch die Rückseite der Spanplatte vorzugsweise entlang der Röhren aufgeschlitzt wird, wobei die Schlitzung vorzugsweise nur abschnittsweise durchgeführt wird.
